# EUROPÄISCHE PATENTSCHRIFT

(11) **EP 0 959 742 B1**
(45) Veröffentlichungstag und Bekanntmachung des Hinweises auf die Patenterteilung: **28.08.2002**
(21) Anmeldenummer: 98905286.5
(22) Anmeldetag: 13.01.1998
(51) Int. Cl.: A47F 5/06

(54) **SÄULENPRÄSENTATIONSSYSTEM IN MODULBAUWEISE, ADAPTERELEMENTE UND WARENTASCHEN-WINKELADAPTER**
MODULAR COLUMN DISPLAY SYSTEM, ADAPTER ELEMENTS AND ANGULAR ADAPTERS FOR MERCHANDISE BOXES
SYSTEME MODULAIRE DE PRESENTATION EN COLONNE, ELEMENTS ADAPTATEURS ET ADAPTATEURS D'ANGLES DESTINES A DES BOITES DE RANGEMENT

(30) Priorität: 17.01.1997 DE 19701257
(43) Veröffentlichungstag der Anmeldung: 01.12.1999
(73) Patentinhaber: WOLF-DIETRICH HANNECKE KUNSTSTOFFTECHNIK, D-37154 Northeim (DE)
(72) Erfinder: HANNECKE, Wolf-Dietrich, D-37154 Northeim (DE)
(74) Vertreter: Skora, Michael
(86) Internationale Anmeldenummer: EP9800137
(87) Internationale Veröffentlichungsnummer: WO98031260

(56) Entgegenhaltungen:
- DE-A- 2 206 067
- FR-A- 1 248 017
- FR-A- 1 444 811
- FR-A- 2 127 210
- GB-A- 1 079 624
- GB-A- 2 027 336
- US-A- 2 716 533
- US-A- 4 079 841

## Beschreibung

Die Erfindung betrifft ein insbesondere für dünne Gegenstände geeignetes und modular aufgebautes Säulenpräsentationssystem zur Schaustellung von Waren oder Prospektmaterial sowie Warentaschen-Winkeladapter für Präsentationssysteme.

Modulare Säulenpräsentationssysteme für Waren oder Prospektmaterial, bei denen eine Mehrzahl von Warentaschen um einen aufrecht stehenden Tragmasten angeordnet sind, sind unter anderem aus DE-A-23 77 269 bekannt.

Ferner ist in DE-U-295 06 656 ein Warenpräsentationssystem in Modulbauweise beschrieben, welches einen aufrecht stehenden, zentralen Tragmast, welcher regelmäßig hinterschnittene und beispielsweise als hinterschnittene Längsnuten ausgebildete Aussparungen aufweist, sowie am Tragmasten befestigbare Warenträger umfaßt, wobei die Warenträger zu den Aussparungen korrespondierende Befestigungsmittel aufweisen. mittels derer sie an den durch die Aussparungen vorgegebenen Positionen direkt am Tragmasten befestigbar sind, und wobei die einzelnen in ihren Abmessungen und ihrer Formgebung beliebigen Warenträger nicht als Etagenplatten ausgebildet sind und somit von der Seite her in den Aussparungen des Tragmasten befestigbar sind. Das beschriebene Präsentationssystem weist gegenüber den bekannten Präsentationssäulen, die mit auswechselbaren Etagenplatten ausgestattet sind, den großen Vorteil auf, daß anstelle ganzer Etagenplatten einzelne etwa als Taschen ausgebildete Warenträgermodule auf einfache Art und Weise ausgewechselt werden können und das gesamte System aus diesem Grunde ausgesprochen flexibel und anpassungsfähig ist.

US-A-4 079 841, die den nächstliegenden Stand der Technik darstellt, beschreibt ein modulares Säulenpräsentationssystem für Bücher, Zeitschriften und andere flache Artikel, welches Warentaschen aufweist, die an einer polygonalen Halteplatte befestigbar sind. Die polygonale Halteplatte weist Umfangsabschnitte auf, die an die Breite der Warentaschen angepaßt sind. Dies sowie ein an den oberen und unteren Längskanten der Warentaschen vorgesehenes Verriegelungssystem führt dazu, daß das Säulenpräsentationssystem insgesamt sehr starr ist, was jedoch den Nachteil aufweist, daß es dieses Säulenpräsentationssystem nicht erlaubt, mit einer vorgegebenen Halteplatte unterschiedliche Displayanordnungen zu realisieren.

Aus FR-C-1 444 811 ist ein weiteres Warenpräsentationssystem in Modulbauweise bekannt. Dieses Warenpräsentationssystem umfaßt einen im wesentlichen aufrecht stehenden Tragmast sowie Adapterelemente und Warenpräsenter, welche mittels der Adapterelemente an dem Tragmast befestigt werden. Die Adapterelemente sind als Hülsen ausgeführt, welche den Tragmast umgreifen, wobei sie einen Spalt freilassen, in welchen hinein die Warenpräsenter direkt oder über ein Zwischenstück eingehängt werden können.

Darüber hinaus sind aus FR-A 2 718 932 ein Präsentationsständer für längliche Gegenstände, aus DE-U-92 17 446 ein Vorlagenhalter und aus US-A-5 337 904 ein Fernbedienungshalter bekannt.

Bei bekannten Systemen besteht der Nachteil, daß rings um den Tragmasten herum lediglich eine begrenzte Anzahl von Warenträgern Platz findet. Um die üblicherweise als Kunststoffhohlrohre mit einem Durchmesser zwischen 5 und 15 cm ausgeführten Tragmasten herum können im Normalfall bis zu 6 Warentaschen auf einem gemeinsamen Höhenniveau angeordnet werden. Bei einer in der o.a. Gebrauchsmusterschrift beschriebenen abgestuft höhenversetzten Anordnung finden ca. 7 Warentaschen auf einer Höhe Platz. Für breit ausgeführte Einschubfächer in den Warentaschen, wie sie etwa bei der Präsentation von Büchern verwendet werden, ist die sich ergebende Präsentationswirkung bei gleichzeitig optimaler Ausnutzung des Raums überaus zufriedenstellend.

Grundlegend andere Verhältnisse herrschen jedoch vor, wenn schmal ausgeführte Einschubfächer für verhältnismäßig dünne Waren wie Zeitungen, Hefte, Grußkarten, Landkarten, Prospekte, Strumpfpackungen oder dergleichen an einem Tragmasten bzw. an einer Drehsäule angeordnet und die betreffenden Waren dabei auch in angemessener Weise präsentiert werden sollen. Das Problem besteht nun nicht mehr ausschließlich darin, den toten Raum im Bereich des Tragmasten möglichst gering zu halten. In den Vordergrund tritt vielmehr das Bedürfnis, möglichst viel Warenfläche, nämlich Titelseiten von Zeitschriften, die Bildfläche von Postkarten oder dergleichen, auffällig und einsehbar zu präsentieren.

Eine große Warenfläche wird bei Verwendung bekannter einstückiger Etagenplatten präsentiert bei denen je zwei in einem Winkel zueinander angeordnete Einstellfächer unmittelbar nebeneinander liegende und radial nach außen weisende Entnahmeöffnungen aufweisen und eine größere Zahl derartiger Einstellfachpaare wie ein Sternenkranz auf einer Etagenplatte angeordnet sind. Dies wird allerdings durch eine individuellen Anpassungen nicht zugängliche Konstruktion erkauft.

Der Erfindung liegt die Aufgabe zugrunde, ein verbessertes Säulenpräsentationssystem zur Verfügung zu stellen, das vielseitig individuell einstellbar ist und dessen Module einfach und damit kostengünstig herstellbar sind.

Mit der Erfindung soll insbesondere ein variables Säulenpräsentationssystem mit einzeln austauschbaren Warenträgermodulen zur Verfügung gestellt werden, bei dem auf einem Höhenniveau verschiedene Warenträgeranordnungen realisierbar sind, um eine optimale Präsentation einer Vielzahl verschiedener und insbesondere dünner Präsentationsgegenstände zu erlauben.

Die Lösung der Aufgabe erfolgt erfindungsgemäß mit den Merkmalen der unabhängigen Ansprüche 1 bzw. 18.

Durch die Bereitstellung eines erfindungsgemäßen Säulenpräsentationssystems und Warentaschen-Winkeladaptern wird mit geringem Aufwand die Möglichkeit geschaffen, eine Vielzahl individuell wählbarer Konfiguration bei einem Säulenpräsentationssystem zu realisieren, wobei die in der Herstellung aufwendigen Tragmasten und Warentaschen in verschiedenen Konfigurationen verwendbar sind. Die Adapterplatten, an denen Warentaschen über Warentaschen-Winkeladapter angreifen, erlauben es in diesem Zusammenhang, quasi den effektiven Durchmesser des Tragmastes zur Anbringung von Warentaschen zu variieren, wobei dies mit geringem technischen Aufwand erfolgt und bei einem Säulenpräsentationssystem mit einer geringeren Gewichtszunahme als beim Auswechseln des Tragmastes erreichbar ist.

Auch die Warentaschen-Winkeladapter, deren Herstellung mit geringem Materialaufwand möglich ist, vergrößern einzeln oder zusammen mit Adapterplatten die Auswahl realisierbarer Konfigurationen.

Es ist ein Vorteil der Erfindung, daß bereits vorhandene und beispielsweise für die Anordnung von Etagenplatten benutzte Tragmasten mit Hilfe der Adapterplatte in vorteilhafter Weise von der Seite her mit einzelnen Warentaschen modular bestückbar sind. Auf diese Weise lassen sich auch axial drehbar ausgeführte Tragmasten, die das statische Grundelement für viele Präsentationssysteme sind, und die Standsicherheit und gegebenenfalls die Fahrbarkeit gewährleistende und regelmäßig einen hohen Kostenfaktor darstellende Sockel bzw. Unterbauten bei der Erfindung weiterverwenden.

Durch die Schaffung von Adapterplatten brauchen nunmehr für dünne und flächig zu präsentierende Waren eine unflexibel zu nutzende und nur mühsam auswechselbare Etagenplatten nicht mehr verwendet werden. Statt dessen kann ein und derselbe Tragmast in vorteilhafter Weise zur Schaustellung höchst unterschiedlich geformter und daher auch unterschiedlich zu präsentierender Waren benutzt werden.

Für dicke und großvolumige Waren, bei denen der Totraum im Bereich des Tragmasten auf ein Minimum zu reduzieren ist, können Adapterplatten - die dann mehr das Aussehen eines Adapterrings annehmen - mit entsprechend geringem Durchmesser gewählt werden.

Bei problematischen, nämlich dünnen und geringvolumigen Waren, die bislang nur unter Verwendung spezieller Etagenplatten oder besonders dicker Tragmasten sinnvoll und sachgerecht zu präsentieren waren, wird man eine Adapterplatte mit einem entsprechend größeren Durchmesser wählen. Ein auf diese Weise mit unterschiedlichen Adapterplatten und Warenträgern ausgerüstetes Säulenpräsentationssystem bietet ein nach außen hin regelmäßiges und ansprechendes Erscheinungsbild.

Dadurch, daß der gesamte Randbereich einer jeden Adapterplatte zur lösbaren Befestigung einzelner Warentaschen über Warentaschen-Winkeladapter zur Verfügung steht, können wesentlich einfacher zu handhabende und stabilere Befestigungsformen für die Warentaschen gewählt werden, als dies bei den bekannten, modularen Systemen der Fall ist, wo jede einzelne Warentasche direkt an der knapp bemessenen Oberfläche des Tragmasten befestigt werden muß. Infolge der vergrößerten Umfangslinie, die zur Befestigung zur Verfügung steht, werden Befestigung und allfälliger Austausch der Warentaschen erheblich erleichtert, was insbesondere dann von Vorteil ist, wenn auf einem Höhenniveau viele kleine Warentaschen angeordnet sein sollen. Eine stabile und belastbare Befestigung von einzelnen, in radialer Entfernung des Tragmasten anzuordnenden Warentaschen wird erst durch die Adapterplatte praktikabel.

In dem weiter unten erläuterten und in der Zeichnung dargestellten Ausführungsbeispiel wird eine kreisrund ausgebildete Adapterplatte beschrieben, da ein kreisrund ausgebildeter Außenrand eine im Prinzip stufenlose Anordnung der Warentaschen erlaubt und damit die größtmögliche Flexibilität für eine unterschiedliche Anordnung unterschiedlich ausgebildeter Warentaschen erlaubt. Die Adapterplatte kann aber auch eine polygonale Umfangslinie aufweisen.

Gemäß einer vorteilhaften Ausführung der Erfindung weist die Adapterplatte eine die sachgerechte und geometrisch regelmäßige Anordnung der Warentaschen erleichternde oder auch vorbestimmende Markierung bzw. eine entsprechende Rasterung auf. Diese Maßnahme ist insbesondere dann von Vorteil, wenn komplizierte Anordnungskonfigurationen unter Verwendung einer größeren Anzahl von Warentaschen gewählt werden. Darüber hinaus ist es vorteilhaft, wenn die Markierungen bzw. Raster mit Bezeichnungen versehen sind, die sich auf die jeweils für eine bestimmte Warentaschenform oder -anzahl vorgesehene Anordnungskonfiguration beziehen können.

Ein Raster kann beispielsweise in Form von bezeichneten Vertiefungen oder Aussparungen auf das Adapterelement aufgebracht sein, in die hierfür vorgesehene und an den Warentaschen oder deren Befestigungsmitteln angeordnete Positionswarzen, -nasen oder dergleichen eingreifen können.

Eine Vielzahl dünner bzw. geringvolumiger Präsentationsgegenstände läßt sich gut unterscheidbar und auffällig bei gleichzeitig niedrigem Platzbedarf zur Schau zu stellen, wenn die Warentaschen so angeordnet sind, daß jede Warentasche eine benachbarte Warentasche aufweist, mit der sie einen Winkel bildet, wobei die Entnahmeöffnungen der beiden betreffenden Warentaschen nebeneinander liegen und radial nach außen weisen. Die beschriebene Anordnung ist insbesondere vorteilhaft für die wirksame Schaustellung von Bild- und Grußkarten, Formularen und dergleichen mehr, also immer dann, wenn es darauf ankommt, daß möglichst komplette Bildflächen ohne großen Platzbedarf einsehbar sind. Aus der modularen Anordnung ergibt sich dabei der Vorteil, daß auch unterschiedlich tiefe, dem jeweiligen Warenformat angepaßte Warentaschen in dem beschriebenen Sternenmuster angeordnet werden können, wobei durch Variierung des von zwei benachbarten Warentaschen eingeschlossenen Winkels der Gesamtumfang des mit Warentaschen bestückten Tragmasten gleich- und regelmäßig gehalten werden kann. Dies erfolgt durch Verwendung geeigneter Warentaschen-Winkeladapter.

Gemäß einer weiterhin vorteilhaften Ausführungsvariante der Erfindung sind die Adapterelemente entweder stufenlos oder abgestuft höhenverstellbar am Tragmasten angeordnet, wodurch die Raumausnutzung optimiert und der unterschiedlichen Höhe verschiedenartiger Präsentationsgüter Rechnung getragen werden kann.

Zur Befestigung der Warentaschen ist es vorteilhaft, wenn die Befestigungsmittel Profile aufweisen, in die die Warentaschen unter Bildung eines Schubprofils einschiebbar sind. Die bereits beschriebenen und besonders vorteilhaften sternförmigen Anordnungskonfigurationen lassen sich am besten verwirklichen, wenn Warentaschen-Winkeladapter eingesetzt werden, die mit zwei im Winkel zueinander angeordneten Profilen versehen und somit zur Aufnahme von je zwei Warentaschen geeignet sind. Für die beschriebenen Anwendungen sind insbesondere Schwalbenschwanzprofile geeignet, die mit einer Sicherungsklinke versehen eine stabile und gleichzeitig leicht lösbare Verbindung zwischen Befestigungsmittel und Warentasche ermöglichen.

Wenn die Adapterplatte an ihrem Außenrand mit einer Randverstärkung versehen ist, so lassen sich einerseits nicht unerhebliche Gewichtsund Materialeinsparungen bei unveränderter Stabilität der Adapterplatte erzielen. Andererseits kann die Randverstärkung in vorteilhafter Weise für lösbare Verbindungen mit den speziellen Befestigungsmitteln genutzt werden, wobei die Befestigungsmittel zangenartige Fortsätze tragen, mit deren Hilfe sie in der Randverstärkung einrast- oder einschnappbar sind. Die Randverstärkung hat sich als in vorteilhafter Weise stabilitätsverstärkend und zum Einrasten der Befestigungsmittels geeignet erwiesen, wenn sie als im wesentlichen aufrecht zur Adapterplattenfläche angeordnete Wand ausgebildet ist, an deren oberem Rand die Befestigungsmittel einhängbar sind und mittels einer oder mehreren Haken am Unterrand einrastbar sind. Eine derartig ausgebildete Randverstärkung kann erforderlichenfalls mit zwischen der Adapterplattenfläche und der Verstärkungswand angeordneten Stegen oder Rippen stabilisiert sein.

Warentaschen-Winkeladapter lassen sich besonders gut im Zusammenwirken mit Adapterelementen bei Säulenpräsentationssystemen verwenden. Sie können aber auch mit anderen Trägersystemen verwendet werden, beispielsweise mit ebenen Wandelementen oder langgestreckten, gegebenenfalls auch ebenen Wandleisten.

Wie bereits ausführlich erläutert wurde ist das erfindungsgemäße Präsentationssystem besonders geeignet, um dünne und geringvolumige Gegenstände zur Schau zu stellen. Viele dieser Gegenstände weisen eine nur geringfügige Eigensteifigkeit auf und sind daher nur bedingt für eine aufrechte Präsentierung geeignet. Eine Lösung dieses Problems bietet die Verwendung von Warentaschen, die mit einer die aufzunehmen den Gegenstände, Einzelblätter, gefaltete Landkarten, dünne Hefte und dergleichen aufrecht haltenden Klemmeinrichtung versehen sind.

Gewicht und Herstellungskosten einer erfindungsgemäßen modularen Präsentationseinrichtung lassen sich in vorteilhafter Weise gering halten, wenn der Tragmast, die Adapterelemente, gegebenenfalls die Warentaschen-Winkeladapter und die Warentaschen aus Kunststoff gefertigt sind, wobei für die Warentaschen insbesondere transparente Kunststoffe bevorzugt werden. Für die Anfertigung der drei letztgenannten Bauelemente sind die bekannten Kunststoff-Spritzgußverfahren besonders geeignet.

Abschließend und der Vollständigkeit halber soll erwähnt werden, daß das erfindungsgemäße Präsentationssystem bevorzugt mit einem axial drehbaren Tragmasten ausgestattet ist, der wie bei den bekannten Drehsäulen auf einem Standsockel, einem mit Rollen versehenen Fahrgestell oder stationär im Boden gelagert sein kann.

Die Erfindung wird nachstehend anhand eines in der Zeichnung dargestellten und besonders bei Schaustellung geringvolumiger bzw. dünner Gegenstände bevorzugten Ausführungsbeispiels weiter erläutert. Im einzelnen zeigen in der Zeichnung:
Fig. 1 eine perspektivische Teilansicht eines Säulenpräsentationssystems gemäß einer bevorzugten Ausführungsform der Erfindung;
Fig. 2 eine Draufsicht auf ein als Adapterplatte ausgebildetes Adapterelement mit sternförmig angeordneten Warentaschen gemäß einer bevorzugten Ausführungsform der Erfindung;
Fig. 3, Fig. 4, Fig. 5 jeweils eine schematische Darstellung verschiedenartiger Anordnungskonfigurationen von Warentaschen an einer nicht gezeigten Adapterplatte;
Fig. 6 eine perspektivische Ansicht einer bevorzugten Ausführungsform eines Warentaschen-Winkeladapters zur lösbaren Verbindung von Warentaschen an der Adapterplatte gemäß der Erfindung.

Das in Fig. 1 in Form einer perspektivischen Teilansicht dargestellte Säulenpräsentationssystem 1 weist einen nur teilweise in seinem oberen Teil gestrichelt wiedergegebenen Tragmast 2 aus einem Kunststoffhohlprofilrohr auf. Der Tragmast 1 erstreckt sich durch die zentrale Öffnung 5 eines als Adapterplatte 4 ausgebildeten Adapterelements. Die Höhenfixierung der Adapterplatte 4 erfolgt durch Einrasten von drei Nasenfortsätzen 15, die sich als Kupplungselemente am Rande der kreisförmigen Öffnung 5 befinden und radial nach innen in entsprechende Fräsnuten 16 erstrecken, von denen sich jeweils drei auf einer Höhe des Tragmasts 1 befinden. Über die gesamte Länge des Tragmasts 1 sind je drei höhenparallele Fräsnuten 16 in regelmäßigem Abstand voneinander angeordnet, so daß jede Adapterplatte 4 dem Raster entsprechend stufenweise höhenversetzbar ist.

Die gezeigte Adapterplatte 4 weist angrenzend an ihre ringförmige Haltestruktur 6 an ihrem Außenrand eine in Form einer aufrecht stehenden Wand ausgebildete Randverstärkung 8 auf, die als Warentaschen- und Warentaschen-Winkeladapter-Aufnahmebereich ausgebildet ist. Zwischen dem nach unten weisenden Teil der Randverstärkung 8 und dem flächigen Teil der Adapterplatte 4 erstrecken sich Rippen 17, die der Adapterplatte 4 auch bei schwerer Beladung die erforderliche Stabilität verleihen.

An der wandartig ausgebildeten Randverstärkung 8 ist in Fig. 1 ein Warentaschen-Winkeladapter 7 abnehmbar, eingerastet. Die Rastverbindung wird dadurch erreicht, daß der in Fig. 6 in Alleinstellung abgebildete Warentaschen-Winkeladapter 7 zunächst an einer entsprechenden Position mit seinem Fußabschnitt 18 am Oberrand der Randverstärkung 8 eingehängt und die unteren Haken 11 (Verriegelungshaken) unter leichter abwärts-einwärts gerichteter Druckausübung am Unterrand der Randverstärkung 8 eingerastet werden. Eine späte Lösung des Befestigungsmittels 7 erfolgt sinngemäß in umgekehrter Reihenfolge. Die gezeigte Rastverbindung weist den großen Vorteil auf, daß sie einesteils ohne Zuhilfenahme von Werkzeugen erstellt und gelöst werden kann und da sie andererseits den hohen und vertikal nach unten gerichteten Kräften, die durch die Beladung der Warentaschen 3 verursacht werden, mühelos gewachsen ist.

Die einzelnen Warentaschen 3 sind unter Bildung eines Schwalbenschwanzprofils 12 in das Aufnahmeprofil 14 eines Warentaschenhalteabschnitts 19 eines jeweiligen Warentaschen-Winkeladapters 7 eingeschoben, wobei der Warentaschen-Winkeladapter 7 zwei zueinander abgewinkelt angeordnete Aufnahmeprofile 14 aufweist. Auf diese Weise wird die besonders vorteilhafte und in der Draufsicht sternförmige Anordnung der Warentaschen 3 ermöglicht. Dabei kann jeder Warentasche 3a eine benachbarte Warentasche 3b zugeordnet werden, mit der sie einen Winkel bildet, wobei die Entnahmeöffnungen der beiden betreffenden Warentaschen (3a, 3b) nebeneinander liegen und radial nach außen weisen. Die Draufsicht auf die der Übersichtlichkeit halber nur unvollständig mit Warentaschen 3 bestückte Adapterplatte 4 ist in Fig. 2 wiedergegeben.

Die in Fig. 1 und 2 gezeigte Adapterplatte 4 weist außerdem ein die spezifische Anordnung der Warentaschen 3 vorbestimmendes Raster auf. Das Raster besteht aus einer Anzahl Vertiefungen 9, die rings um die Adapterplatte 4 herum angeordnet sind und jeweils mit Bezeichnungen versehen sind. Die Vertiefungen dienen der Aufnahme von Positionswarzen oder -nasen 10, von denen sich je eine an jedem Warentaschen-Winkeladapter 7 befindet. Wenn ausschließlich gleich dimensionierte Warentaschen 3 verwendet werden sollen, wie dies der einfacheren Darstellung halber im beschriebenen Ausführungsbeispiel vorgesehen ist, so können durch den bloßen Austausch der Warentaschen-Winkeladapter 7 völlig unterschiedliche Anordnungskonfigurationen erreicht werden, von denen beispielhaft drei verschiedene in den Fig. 3 bis 5 schematisch wiedergegeben sind. Die Bezeichnungen der Vertiefungen 9 geben dabei an, an welcher genauen Position die jeweiligen Warentaschen-Winkeladapter 7 eingerastet werden müssen, um die zu dem jeweiligen Warentaschen-Winkeladapter 7 und der daran angeordneten Tasche 3 passende räumliche Anordnung zu erreichen.

Die Fig. 3 bis 5 illustrieren nicht nur, daß durch den alleinigen Austausch der Warentaschen-Winkeladapter 7 unterschiedlichen Präsentationsanforderungen auf einfache Weise Rechnung getragen werden kann - Wechsel von sternförmiger Anordnung in Fig. 3 zu einer überlappenden Anordnung in Fig. 4, wo nicht besonders gezeigte Warentaschen-Winkeladapter verwendet werden, an den jeweils nur eine Warentasche 3 befestigt ist. Der Vergleich der Anordnungen in Fig. 3 bzw. Fig. 4 mit der Anordnung in Fig. 5 veranschaulicht außerdem, wie mit einfachen Mitteln das Fassungsvermögen eines erfindungsgemäßen Säulenpräsentationssystems bei Bedarf variiert werden kann. Im gezeigten Ausführungsbeispiel wird das Fassungsvermögen durch die Erhöhung der Warentaschenanzahl um das 1,8-fache nahezu verdoppelt.

Es versteht sich, daß die gezeigten Ausführungsbeispiele nur wenige Ausführungsvarianten der Erfindung exemplarisch zu illustrieren vermögen. zumal die in den Fig. 3 bis 5 gezeigten Variationen lediglich auf einem Austausch der Warentaschen-Winkeladapter 7 beruhen. Ungleich mehr Variationsmöglichkeiten des erfindungsgemäßen modularen Systems werden dadurch erreicht, daß auch unterschiedlich ausgebildete Warentaschen 3 und einen unterschiedlichen Durchmesser aufweisende Adapterplatten 4 verwendet werden.

In dem gewählten Ausführungsbeispiel ist eine Warentasche 3 gezeigt. die sich, bedingt durch die Formgebung und der in Gestalt zweier Klemmtaschen 13a, 13b ausgebildeten Klemmeinrichtung 13 besonders für dünne und nur geringe Steifigkeit aufweisende Präsentationsgüter eignet. Der Vorteil der gezeigten Klemmeinrichtung 13 besteht darin. daß sie Bestandteil der einstückig spritzgegossenen Warentasche ist, wobei die Biegung der Klemmlaschen 13a, 13b die Folge eines selektiven thermischen Umformprozesses am ursprünglichen Spritzgußteil ist.

## Patentansprüche

1. Säulenpräsentationssystem in Modulbauweise zur Präsentation von Waren oder Prospektmaterial, insbesondere von dünnen Gegenständen, mit einem im wesentlichen aufrechtstehenden Tragmast (2), einer Mehrzahl von Warentaschen (3), mindestens einer Adapterplatte (4) zur Variierung des effektiven Durchmessers des Tragmasts (2), wobei die Adapterplatte (4) eine Haltestruktur (6) zum mindestens teilwelsen Umgreifen des Tragmasts (2) des Säulenpräsentationssystems aufweist, mit an der Haltestruktur (6) angeordneten oder ausgebildeten Kupplungselementen (15) zum Angriff an dem Tragmast (2). und wobei die Adapterplatte (4) einen Warentaschen-Winkeladapter-Aufnahmebereich (8) aufweist, an dem separate Warentaschen-Winkeladapter (7) lösbar angebracht sind, an welchen Warentaschen (3) befestigt sind.

2. Säulenpräsentationssystem nach Anspruch 1, **dadurch gekennzeichnet, daß** die Adapterplatte (4) mit einem kreisförmigen Außenumfang ausgebildet ist.

3. Säulenpräsentationssystem nach Anspruch 1, **dadurch gekennzeichnet, daß** die Anordnung der Warentaschen (3) bzw. Warentaschen-Winkeladapter (7) erleichternde oder vorbestimmende Markierungen oder Raster vorgesehen sind.

4. Säulenpräsentationssystem nach Anspruch 3, **dadurch gekennzeichnet, daß** das Raster Vertiefungen oder Aussparungen (9) aufweist, in die hierfür vorgesehene Warzen (10) der Warentaschen-Winkeladapter (7) eingreifen.

5. Säulenpräsentationssystem nach einem der Ansprüche 1 bis 4, **dadurch gekennzeichnet, daß** der Warentaschen-Winkeladapter-Aufnahmebereich eine Randverstärkung (8) aufweist, an der die Warentaschen-Winkeladapter (7) einrastbar sind.

6. Säulenpräsentationssystem nach Anspruch 5, **dadurch gekennzeichnet, daß** die Randverstärkung (8) als eine im wesentlichen rechtwinklig zur Ebene der Adapterplatte (4) angeordnete Wand (8) ausgebildet ist, an deren Oberrand die Warentaschen-Winkeladapter (7) einhängbar und an deren unterem Rand einrastbar sind.

7. Säulenpräsentationssystem nach einem der Ansprüche 1 bis 6, **gekennzeichnet durch** einen Warentaschen-Winkeladapter (7) mit einem Fußabschnitt (18) zum Angriff an der Adapterplatte (4) oder einer Haltestruktur und mit mindestens einem ersten Warentaschenhalteabschnitt (19) zur Befestigung einer Warentasche (3), wobei der Fußabschnitt (18) eine starr ausgebildete hakenförmige Haltekralle (20) und mindestens einen federnd ausgebildeten Verriegelungshaken (11) aufweist.

8. Säulenpräsentationssystem nach Anspruch 7, **dadurch gekennzeichnet, daß** der Fußabschnitt (18) zur Einhängung an einer gurtartigen Struktur ausgebildet ist, wobei die starre hakenförmige Haltekralle (20) zentral angeordnet ist und zwei Verriegelungshaken (11) in Gurtrichtung seitlich versetzt dazu angeordnet sind.

9. Säulenpräsentationssystem nach einem der Ansprüche 7 oder 8, **dadurch gekennzeichnet, daß** der Fußabschnitt (18) leicht konvex geformt ist, so daß der Warentaschen-Winkeladapter (7) auf Strukturen unterschiedlicher Krümmung aufsteckbar ist.

10. Säulenpräsentationssystem nach einem der Ansprüche 1 bis 9, **dadurch gekennzeichnet, daß** in einem Warentaschenhalteabschnitt (19) des Warentaschen-Winkeladapters (7) mindestens zwei Aufnahmeprofile (14) für Warentaschen (3) vorgesehen sind, wobei die Aufnahmeprofile (14) die Taschen (3) in zueinander winkliger, aufgefächerter Position halten.

11. Säulenpräsentationssystem nach Anspruch 10, **dadurch gekennzeichnet, daß** die Warentaschenhalteabschnitte (19) ein oder zwei zueinander im Winkel stehende Profile (14) aufwelsen, in die die Warentaschen (3) unter Bildung eines Schubprofils (12) einschiebbar sind.

12. Säulenpräsentationssystem nach Anspruch 11, **dadurch gekennzeichnet. daß** Schwalbenschwanzprofile (12) vorgesehen sind.

13. Säulenpräsentationssystem nach Anspruch 11 oder 12, **dadurch gekennzeichnet, daß** eine Sicherungsklinke vorgesehen ist.

14. Säulenpräsentationssystem nach einem der Ansprüche 1 bis 13, **dadurch gekennzeichnet, daß** die Warentaschen (3) so angeordnet sind, daß jede Warentasche (3a) eine benachbarte Warentasche (3b) aufweist, mit der sie einen Winkel bildet, wobei die Entnahmeöffnungen der beiden betreffenden Warentaschen (3a,3b) nebeneinander liegen und radial nach außen weisen.

15. Säulenpräsentationssystem nach einem der Ansprüche 1 bis 14, **dadurch gekennzeichnet, daß** die Adapterplatten (4) höhenverstellbar am Tragmasten (2) angeordnet sind.

16. Säulenpräsentationssystem nach einem der Ansprüche 1 bis 15, **dadurch gekennzeichnet, daß** Warentaschen (3) vorgesehen sind, die mit einer die aufzunehmenden Gegenstände aufrecht haltenden Klemmeinrichtung (13) versehen sind.

17. Säulenpräsentationssystem nach einem der Ansprüche 1 bis 16, **dadurch gekennzeichnet, daß** der Tragmast (2), die Adapterplatten (4) und/oder die Warentaschen (3) aus Kunststoff gefertigt sind.

18. Warentaschen-Winkeladapter (7) für ein Präsentationssystem, mit einem Fußabschnitt (18) zum Angriff an einem Warentaschen-Winkeladapter-Aufnahmebereich (8) einer Adapterplatte (4), und mit mindestens einem ersten Warentaschenhalteabschnitt (19) zur Befestigung einer Warentasche (3), wobei der Fußabschnitt (18) eine starr ausgebildete hakenförmige Haltekralle (20) und mindestens einen federnd ausgebildeten Verriegelungshaken (11) aufweist.

## Claims

1. A modular column display system for displaying articles of merchandise or leaflet material, in particular thin objects, having an essentially upright supporting pole (2), a plurality of merchandise boxes (3), at least one adapter plate (4) for varying the actual diameter of the supporting pole (2), said adapter plate (4) comprising a holding structure (6) for at least partially encompassing said supporting pole (2) of the column display system, having coupling elements (15) arranged or disposed on the holding structure (6) for engaging at the supporting pole (2), and said adapter plate (4) comprising a merchandise box angular adapter reception area (8), in which separate merchandise box angular adapters (7) are releasably mounted, whereon merchandise boxes (3) are fixed.

2. The column display system according to claim 1, **characterized in that** the adapter plate (4) is formed having a circular outer periphery.

3. The column display system according to claim 1, **characterized in that** markings or grids are provided facilitating or predetermining the arrangement of the merchandise boxes (3) and the merchandise box angular adapters (7), respectively.

4. The column display system according to claim 3, **characterized in that** said grid comprises depressions or recesses (9) into which engage projections (10) provided for this purpose of the merchandise box angular adapter (7).

5. The column display system according to any one of claims 1 through 4, **characterized in that** the merchandise box angular adapter reception area comprises an edge reinforcement (8) whereon the merchandise box angular adapters (7) can be snapped in.

6. The column display system according to claim 5, **characterized in that** the edge reinforcement (8) is configured as a wall (8) arranged essentially perpendicular to the plane of the adapter plate (4), on the upper edge of said wall (8) the merchandise box angular adapters (7) can be suspended, and on the lower edge of which the merchandise box angular adapters (7) can be snapped in.

7. The column display system according to any one of claims 1 through 6, **characterized by** a merchandise box angular adapter (7) having a bottom section (18) for engaging on the adapter plate (4) or a holding structure, and having at least one first merchandise box holding section (19) for fixing a merchandise box (3), said bottom section (18) comprising a hook-shaped holding claw (20) configured rigid, and at least one locking hook (11) configured resilient.

8. The column display system according to claim 7, **characterized in that** the bottom section (18) is configured for being suspended on a belt-like structure, with the rigid hook-shaped holding claw (20) being arranged centrally, and two locking hooks (11) being arranged thereto laterally offset in the belt direction.

9. The column display system according to either one of claims 7 or 8, **characterized in that** the bottom section (18) is shaped slightly convex, so that the merchandise box angular adapter (7) can be attached to structures of various curvature.

10. The column display system according to any one of claims 1 through 9, **characterized in that** in a merchandise box holding section (19) of the merchandise box angular adapter (7) at least two reception profiles (14) for merchandise boxes (3) are provided, with the reception profiles (14) holding the boxes (3) in a mutually angular, fanned-out position.

11. The column display system according to claim 10, **characterized in that** the merchandise box holding sections (19) comprise one or two profiles (14) being in an angle relative to each other, into which the merchandise boxes (3) forming a sliding profile (12) can be inserted.

12. The column display system according to claim 11, **characterized in that** dovetail profiles (12) are provided.

13. The column display system according to claim 11 or 12, **characterized in that** a safety catch is provided.

14. The column display system according to any one of claims 1 through 13, **characterized in that** the merchandise boxes (3) are arranged in a manner that each merchandise box (3a) has a neighboring merchandise box (3b) forming an angle with same, with the withdrawal openings of the two respective merchandise boxes (3a, 3b) lying side-by-side and being oriented radially outwards.

15. The column display system according to any one of claims 1 through 14, **characterized in that** the adapter plates (4) are arranged height-adjustable on the supporting pole (2).

16. The column display system according to any one of claims 1 through 15, **characterized in that** merchandise boxes (3) are provided equipped with a clamping means (13) holding the object to be received in an upright position.

17. The column display system according to any one of claims 1 through 16, **characterized in that** the supporting pole (2), the adapter plates (4) and/or the merchandise boxes (3) are made of synthetic material.

18. A merchandise box angular adapter (7) for a display system, having a bottom section (18) for engagement on a merchandise box angular adapter reception area (8) of an adapter plate (4), and having at least one first merchandise box holding section (19) for attaching a merchandise box (3), with the bottom section (18) comprising a hook-shaped holding claw (20) configured rigid, and at least one locking hook (11) configured resilient.

## Revendications

1. Système modulaire de présentation en colonne destiné à présenter des marchandises ou du matériel publicitaire, en particulier des objets minces, comportant un mât porteur (2) essentiellement vertical, plusieurs boîtes (3) de rangement, au moins une plaque d'adaptation (4) permettant de modifier le diamètre utile du mât porteur (2), où la plaque d'adaptation (4) présente une structure de maintien (6) pour entourer au moins partiellement le mât porteur (2) du système de présentation en colonne, des éléments d'accouplement (15) étant disposés sur la structure de maintien (6) ou formés dans elle pour agripper le mât porteur (2) et où la plaque d'adaptation (4) présente une zone de réception (8) d'adaptateur d'angle pour boîte de rangement, à laquelle des adaptateurs d'angle individuels (7) de boîte de rangement amovibles sont rapportés, auxquels des boîtes de rangement (3) sont fixées.

2. Système de présentation en colonne selon la revendication 1, **caractérisé en ce que** le pourtour de la plaque d'adaptation (4) est circulaire.

3. Système de présentation en colonne selon la revendication 1, **caractérisé en ce que**, pour la disposition des boîtes de rangement (3) ou des adaptateurs d'angle de boîte de rangement (7), sont prévus des marquages ou quadrillages simplificateurs ou prédéterminants.

4. Système de présentation en colonne selon la revendication 3, **caractérisé en ce que** le quadrillage présente des réservations ou des évidements (9) dans lesquels s'insèrent les boutons (10) prévus à cet effet des adaptateurs d'angle pour boîte de rangement (7).

5. Système de présentation en colonne selon l'une des revendications 1 à 4, **caractérisé en ce que** la zone de réception d'adaptateur d'angle pour boîte de rangement présente un renfort en bordure (8) avec lequel les adaptateurs d'angle de boîte de rangement (7) peuvent s'enclencher.

6. Système de présentation en colonne selon la revendication 5, **caractérisé en ce que** le renfort en bordure (8) est constitué comme une paroi (8) essentiellement perpendiculaire à la surface de la plaque d'adaptation (4), un adaptateur d'angle de boîte de rangement (7) pouvant se suspendre à son bord supérieur ou s'enclencher à son bord inférieur.

7. Système de présentation en colonne selon l'une des revendications 1 à 6, **caractérisé par** un adaptateur d'angle de boîte de rangement (7) avec une section de pied (18) destinée à s'agripper à la plaque d'adaptation (4) ou une structure de maintien et comportant au moins une première section de maintien de boîte de rangement (19) pour fixer une boîte de rangement (3), où la section de pied (18) présente une griffe de maintien (20) rigide en forme de crochet et au moins un crochet de verrouillage élastique.

8. Système de présentation en colonne selon la revendication 7, **caractérisé en ce que** la section de pied (18) est formée de façon à pouvoir s'accrocher à une structure formant ceinture, la griffe de maintien (20) rigide en forme de crochet étant disposée au centre et deux crochets de verrouillage (11) étant disposés en direction de la ceinture et décalés latéralement par rapport à ceux-ci.

9. Système de présentation en colonne selon l'une des revendications 7 ou 8, **caractérisé en ce que** la section de pied (18) est de forme légèrement convexe si bien que l'adaptateur d'angle (7) de boîte de rangement peut s'enficher sur des structures de différentes courbures.

10. Système de présentation en colonne selon l'une des revendications 1 à 9, **caractérisé en ce que** dans une section de maintien de boîte de rangement (19) de l'adaptateur d'angle (7) de boîte de rangement, au moins deux profils de réception (14) de boîte de rangement (3) sont prévus, le profil de réception (14) maintenant les boîtes de façon à ce qu'elles forment un angle entre elles, en éventail.

11. Système de présentation en colonne selon la revendication 10, **caractérisé en ce que** la section de maintien de boîte de rangement (19) présente un ou deux profils (14) formant un angle dans lesquels les boîtes de rangement (3) peuvent se glisser en constituant un profil de poussée (12).

12. Système de présentation en colonne selon la revendication 11, **caractérisé en ce que** sont prévus des profils en queue d'aronde (12).

13. Système de présentation en colonne selon la revendication 11 ou 12, **caractérisé en ce qu'**un cliquet de sécurité est prévu.

14. Système de présentation en colonne selon l'une des revendications 1 à 13, **caractérisé en ce que** les boîtes de rangement (3) sont disposées de manière telle que chaque boîte de rangement (3a) présente une boîte de rangement voisine (3b) avec laquelle elle forme un angle, les ouvertures d'extraction des deux boîtes de rangement (3a, 3b) reposant côte à côte et étant dirigées de manière radiale vers l'extérieur.

15. Système de présentation en colonne selon l'une des revendications 1 à 14, **caractérisé en ce que** les plaques d'adaptation (4) sont disposées sur le mât porteur (2) de manière à permettre le réglage de leur hauteur.

16. Système de présentation en colonne selon l'une des revendications 1 à 15, **caractérisé en ce que** sont prévues des boîtes de rangement (3) équipées d'un moyen de serrage (13) maintenant en position verticale les objets à recevoir.

17. Système de présentation en colonne selon l'une des revendications 1 à 16, **caractérisé en ce que** le mât porteur (2), les plaques d'adaptation (4) et/ou les boîtes de rangement (3) sont réalisées en matière synthétique.

18. Adaptateur d'angle de boîte de rangement (7) pour un système de présentation, comportant une section de pied (18) destinée à s'agripper à une zone de réception d'adaptateur d'angle (8) de boîte de rangement d'une plaque d'adaptation (4) et au moins une première section de maintien de boîte de rangement (19) pour fixer une boîte de rangement (3), où la section de pied (18) présente une griffe de maintien (20) rigide, en forme de crochet, et au moins un crochet de verrouillage configuré élastique (11).
